# FASCICULE DE BREVET EUROPEEN

(11) **EP 0 001 723 B1**
(45) Date de publication et mention de la délivrance du brevet: **21.10.1981**
(21) Numéro de dépôt: 78400080.4
(22) Date de dépôt: 28.08.1978
(51) Int. Cl.: E04C 3/22, E04C 3/34, E06B 1/70

(54) **Pièce de construction préfabriquée formant élément de coffrage**
Vorgefertigtes Bauelement verwendet als Schalung
Prefabricated structural element used as a form

(30) Priorité: 25.10.1977 FR 7732084
(43) Date de publication de la demande: 02.05.1979
(73) Titulaire: CENTRE D'ETUDES ET DE RECHERCHES DE L'INDUSTRIE DU BETON MANUFACTURE, F-28230 Epernon (FR)
(72) Inventeur: Dran, Francis, F-78610 Le Perray (FR); Dutruel, Francis, F-28130 Hanches (FR)
(74) Mandataire: Hasenrader, Hubert

## Description

La présente invention se rapporte à une pièce de construction préfabriquée formant élément de coffrage perdu et comportant plusieurs premiers éléments unitaires en matériau de construction assemblés bout à bout, notamment en vue de la fabrication d'un linteau, d'un poteau d'ossature, d'un encadrement d'ouverture, etc...

La plupart de ces pièces de construction sont généralement fabriquées sur le chantier ce qui nécessite la réalisation de coffrages, d'étayages, la coulée de béton, le démontage des coffrages, la pose éventuelle d'isolant...

Il a bien été proposé dans le GB-A-114 253 de réaliser des poutres préfabriquées en assemblant des briques bout à bout sur un lit de mortier reposant sur une rangée de tuiles. On obtient ainsi certes une poutre préfabriquée, mais sa marlipulation n'est pas aisée et la pose d'isolant doit être effectuée sur le chantier.

Il a aussi été proposé de réaliser des éléments de construction, et plus précisément des blocs préfabriqués avec isolant incorporés. De tels éléments avec partie portante et contre-cloison situées de part et d'autre d'une plaque isolante qui assure leur liaison mécanique sont décrits dans le FR-A-2341 714. Toutefois, ceci ne résout pas le problème de la fabrication des linteaux, poteaux, encadrements et autres parties de bâtiment situées en des points singuliers, surtout si l'on veut réaliser en ces points une continuité de l'isolant.

Aussi, l'invention a pour but de réaliser une pièce de construction préfabriquée formant élément de coffrage perdu, pouvant être fabriquée aux dimensions requises en atelier ou usine, de manière à pouvoir être montée directement sans nécessiter d'engins de manutention et en limitant au minimum les opérations sur le chantier.

Ce but est atteint par une pièce de construction dans laquelle, conformément à l'invention, les premiers éléments unitaires sont solidarisés au moins sur une de leurs faces par une plaque de matériau thermiquement isolant qui est mécaniquement reliée à chacun d'entre eux par une liaison du type tenon et mortaise et qui est réalisée en un matériau choisi dans le groupe constitué par les mousses de polyuréthane et les mousses phénoliques.

Ainsi, une pièce de construction d'une longueur ou hauteur donnée est formée par assemblage bout à bout du nombre nécessaire d'éléments unitaires qui sont solidarisés entre eux par la plaque de matériau isolant, ce qui permet le transport de la pièce sur le chantier.

On peut prévoir, sur le côté de la plaque isolante opposé à celui relié aux éléments unitaires, une rangée de seconds éléments unitaires formant contre-cloison lorsque la pièce de construction est montée. De ce fait, on obtient une pièce de construction comportant, d'une part, des premiers éléments unitaires pour former un coffrage pour un linteau, un poteau, un encadrement, un appui, ... et, d'autre part, des seconds éléments unitaires qui forment contre-cloison, une plaque de matériau isolant étant interposée entre les premiers et seconds éléments unitaires pour assurer à la fois leur solidarisation et la fonction d'isolant thermique sans pont.

Un avantage particulier des pièces de constructions conformes à l'invention réside dans le fait qu'elles permettent de satisfaire aux normes en vigueur relatives à la fissuration des enduits. En effet, ces pièces destinées aux points singuliers d'un bâtiment peuvent présenter des caractéristiques d'isolation thermique comparables à celles de blocs de construction tels que décrits dans le FR-A-2 341 714 déjà cité. En particulier, on pourra former des alvéoles dans les éléments unitaires constituant ces pièces. On évite ainsi, aux points singuliers, la formation de ponts thermiques avec des gradients de température susceptibles de causer la fissuration des enduits.

Les premiers éléments unitaires sont réalisés en un matériau de construction choisi parmi le béton, la terre cuite, les pierres de construction, ... Les seconds éléments unitaires, lorsqu'ils sont prévus, peuvent être réalisés eux aussi, au moins en partie, en un de ces matériaux. Ces seconds éléments formant contre-cloisons peuvent bien entendu être réalisés en d'autres matériaux, par exemple à base de plâtre. Ils peuvent même être des éléments multicouches.

La liaison mécanique entre la plaque de matériau isolant et les éléments unitaires placés bout à bout est du type à tenon et mortaise. Ce terme recouvre une liaison avec par exemple au moins une nervure ou rainure de la plaque engagée dans une rainure ou nervure de forme correspondante formée par l'alignement de rainures ou nervures des différents éléments. Ces nervures ou rainures peuvent être continues ou discontinues.

La liaison peut aussi être réalisée par engagement de tétons portés par la plaque dans des trous borgnes des éléments unitaires.

La liaison est de préférence du type à encastrement, c'est-à-dire avec des nervures ou tétons ayant une section croissante à partir de la surface de la plaque sur laquelle ils font saillie. Toutefois, si l'utilisation finale des pièces de construction le permet, la liaison peut ne pas être à encastrement.

Pour la fabrication d'une pièce de construction conforme à l'invention, on dispose en rangée le nombre d'éléments unitaires de coffrage nécessaires pour obtenir une pièce d'une longueur donnée et on solidarise ces éléments par mise en place, par exemple par expansion en place, d'une mousse polyuréthane ou encore d'une mousse phénolique. Dans le cas préféré d'une pièce de construction avec une rangée de premiers et une rangée de seconds éléments unitaires, l'expansion de la mousse isolante est effectuée dans un intervalle ménagé entre ces deux rangées.

D'autres particularités et avantages des pièces de construction conformes à l'invention ressortiront à la lecture de la description faite ci-après, en référence aux dessins joints desquels :
- la figure 1 est une vue partielle en perspective d'une pièce conforme à l'invention formant coffrage perdu pour un linteau,
- la figure 2 est une vue partielle en perspective d'une pièce conforme à l'invention formant coffrage perdu pour un poteau d'ossature,
- les figures 3 et 4 sont deux vues de pièces conformes à l'invention pour un encadrement de fenêtre ; et
- la figure 5 est une vue partielle en perspective d'une pièce conforme à l'invention pour un appui de baie.

La figure 1 montre des premiers éléments unitaires de coffrage 10 identiques à profil en U assemblés bout à bout et solidarisés mécaniquement par une plaque 11 en matière isolante expansée. ¹

La plaque 11 porte, sur sa face 11a tournée vers les premiers éléments 10, des nervures 12 en queue d'aronde. Chaque nervure 12 est logée dans une rainure qui est formée par la mise bout à bout de rainures 13 présentes sur les faces extérieures des ailes 10a des premiers éléments 10 adjacentes à la plaque 11.

Les seconds éléments unitaires de contre-cloison 15 en forme de plaques de même longueur I que les premiers éléments 10 sont assemblés bout à bout et solidarisés mécaniquement par la plaque 11 du côté de sa face 11 b opposée à la face 11a. Sur cette face 11b, la plaque 11 porte des nervures 16 en queue d'aronde. Chaque nervure 16 est logée dans une rainure formée par la mise bout à bout de rainures 17 des faces 15a des seconds éléments 15.

Les éléments 10 solidarisés par la plaque 11 forment une pièce de construction 18 qui peut constituer par exemple un coffrage pour un linteau. La pièce 18 est mise en place puis du béton est coulé à l'intérieur des premiers éléments 10. Bien entendu, la pièce 18, formant coffrage perdu, est laissée en place après durcissement du béton et on obtient ainsi un linteau avec une contre-cloison et une plaque d'isolant incorporée sans ponts thermiques entre la contre-cloison et le linteau.

On notera que la liaison mécanique réalisée par la plaque 11 doit conférer à la pièce 18 une résistance mécanique suffisante pour constituer un coffrage perdu permettant, sans autre renfort, la coulée de béton. Aussi, l'isolant utilisé est un isolant relativement dense ayant de bonnes propriétés mécaniques, par exemple une mousse de polyuréthane.

Pour réaliser la pièce 18, on procède par exemple comme suit. On place bout à bout des premiers éléments 10 de coffrage et des seconds éléments de contre-cloison 15 en nombre nécessaire suivant la longueur voulue pour la pièce 18. On les dispose suivant deux rangées parallèles ménageant entre elles un intervalle, les éléments 10 et 15 étant placés avec leurs faces munies de rainures tournées l'une vers l'autre. Dans l'intervalle entre ces faces, on provoque l'expansion de mousse de polyuréthane. La plaque 11 se forme avec ses nervures 12 et 16. On obtient alors la liaison entre la plaque 11 et chacun des éléments 10 et 15. Bien entendu, on pourra obtenir une liaison avec des nervures 12, 16 et rainures 13, 17 de profil autre qu'en queue d'aronde, par exemple de profil en T, ou, plus généralement, avec un relief des faces, tournées l'une vers l'autre, des éléments 10 et 15 propre à assurer une liaison mécanique avec la matière isolante après expansion de cette dernière.

Les premiers éléments 10 de coffrage et les seconds éléments de contre-cloison 15 sont par exemple des éléments en béton fabriqués par moulage dans des installations de type connu pour la fabrication de blocs. D'autres matériaux pourraient être utilisés pour ces éléments, par exemple la terre cuite façonnée ou une pierre de construction taillée. En outre, l'élément de contre-cloison 15 pourra être un élément multicouches et comprendre notamment une couche pare-feu, par exemple en plâtre.

Les figures 2 à 5 illustrent d'autres modes de réalisation de pièces de construction conformes à l'invention. Les matériaux constitutifs des éléments formant ces pièces ainsi que leurs modes de fabrication et d'assemblage sont analogues à ceux décrits ci-dessus pour la pièce 18 et ne seront de ce fait pas décrits ci-après en détail.

La figure 2 montre une pièce 28 comportant une rangée de premiers éléments unitaires 20 en forme de cadres assemblés bout à bout et solidarisés mécaniquement sur une de leurs faces par une plaque isolante 21, la plaque 21 portant sur sa face 21 a tournée vers les premiers éléments 20 une ou plusieurs nervures 22 engagées dans des rainures 23 des éléments 20. Sur son autre face 21 b, la plaque 21 porte des nervures 26 engagées dans des rainures 27 de seconds éléments 25 en forme de plaques mises bout à bout et constituant une contre-cloison. Des alvéoles 24 sont formés dans des parties des éléments 20 non adjacentes à la plaque 21.

Les éléments 20 forment des éléments de coffrage qui, assemblés, constituent un coffrage pour la coulée d'un poteau d'ossature. A cet effet, des fers 29 peuvent être placés à l'intérieur du coffrage au moment de la préfabrication de la pièce 28.

Les figures 3 et 4 montrent une pièce 38 avec des premiers éléments unitaires 30 en forme de cadres mis bout à bout et assemblés mécaniquement par une plaque isolante 31. Des seconds éléments unitaires 35 mis bout à bout sont également assemblés mécaniquement par la plaque 31, du côté opposé à celui où se trouvent les éléments 30, et forment une contre-cloison. Des alvéoles 34 sont formés dans des parties des éléments 30 non adjacentes à la plaque 31.

La pièce 38 constitue une pièce d'encadrement d'une porte ou fenêtre, par exemple une pièce à mettre en place verticalement contre l'extrémité d'un mur 39. Ce dernier est par exemple constitué de blocs préfabriqués 40 avec une partie portante extérieure 41 et une contre-cloison intérieure 42 assemblées par une plaque isolante intermédiaire 43. De tels blocs sont décrits notamment dans le FR-A-2 341 714.

Une fois l'élément d'encadrement 38 placé, on peut couler du béton à l'intérieur du coffrage perdu constitué par les cadres 30.

On notera qu'une rainure longitudinale 44 pourra être formée sur la face extérieure du côté des éléments 30 tourné vers les blocs 40. De même, les parties portantes 41, de ces blocs pourront présenter une rainure longitudinale 45 faisant face à la rainure 44 pour former avec cette dernière un alvéole 46 après mise en place définitive de la pièce 38.

La pièce 38, avec ses alvéoles 34 et, éventuellement, l'alvéole 46, permet de satisfaire parfaitement aux normes relatives à la fissuration des enduits. En effet, bien que placé en un point singulier du bâtiment, cette pièce 38 ne se singularise pas, du point de vue de l'isolation thermique, par rapport aux blocs 40. Il n'y a alors pas à craindre d'apparition de ponts thermiques à l'endroit occupé par la pièce 38. Cette remarque faite pour la pièce d'encadrement 38 vaut bien entendu également pour les autres pièces conformes à l'invention placées en des points singuliers.

La pièce 38 porte des pattes de scellement pour la fixation de gonds 47 pour volet. La plaque 31 et la contre-cloison 35 sont de largeur Inférieure à celle des cadres 30 pour le montage du dormant 48 et de la tapée 49 de la fenêtre. Les modes de réalisation illustrés par les figures 3 et 4 se différencient en ce que, dans le cas de la figure 3, il s'agit d'un cadre pour fenêtre en ébrasement, alors que, dans le cas de la figure 4, il s'agit d'une fenêtre en nu intérieur.

La figure 5 illustre encore un autre mode de réalisation d'une pièce 58 conforme à l'invention. Cette pièce constitue un appui de fenêtre et comporte des premiers éléments unitaires identiques 50 assemblés bout à bout qui forment l'appui proprement dit. Ces premiers éléments 50 sont solidarisés par une plaque d'isolant 51, ainsi que des seconds éléments unitaires 55 formant contre-cloison. Des alvéoles longitudinaux 54 traversent chaque premier élément 50.

Comme on peut le voir figure 5, la plaque 51 présente une épaisseur supérieure dans sa partie inférieure à celle qu'elle présente dans sa partie supérieure et a ainsi une forme adaptée à celle de la pièce 58. En outre, ceci se traduit par un allégement des premiers éléments unitaires 50.

Des fers 53 destinés à être noyés dans du béton peuvent être disposés dans une rainure longitudinale 56 formée par l'assemblage bout à bout des rainures 52 prévues dans la face supérieure des premiers éléments 50.

Bien entendu, d'autres modes de réalisation de pièces conformes à l'invention pourront être envisagés.

La longueur des éléments unitaires constitutifs des pièces conformes à l'intention est choisie, par exemple de l'ordre d'une ou plusieurs dizaines de centimètres, pour permettre, par assemblage d'un certain nombre de ces éléments, de couvrir la majorité des besoins quant aux longueurs des pièces à préfabriquer en usine ou atelier avant leur transport sur chantier. On notera encore qu'il est possible d'envisager la disposition de plaques isolantes sur plusieurs des faces d'une rangée d'éléments unitaires tels que par exemple les rangées d'éléments 10 et 20 de coffrage.

Bien entendu, d'autres modifications ou adjonctions pourront être apportées aux modes de réalisation ci-avant décrits de pièces conformes à l'invention sans pour autant sortir du cadre de protection défini par la teneur des revendications annexées. Ainsi, bien que l'on ait envisagé dans ce qui précède le cas où la plaque de matériau isolant est réalisée par expansion en place d'une mousse de matière plastique, la solidarisation des éléments unitaires pourrait aussi être réalisée par insertion d'une plaque préalablement moulée.

## Revendications

1. Pièce de construction préfabriquée formant élément de coffrage perdu et comportant plusieurs premiers éléments unitaires en matériau de construction assemblés bout à bout, caractérisée en ce que les premiers éléments unitaires (10, 20, 30, 50) sont solidarisés au moins sur une de leurs faces par une plaque de matériau thermiquement isolant (11, 21, 31, 51) qui est mécaniquement reliée à chacun d'entre eux par une liaison de type tenon et mortaise et qui est réalisée en un matériau choisi dans le groupe constitué par les mousses de polyuréthane et les mousses phénoliques.

2. Pièce de construction selon la revendication 1, caractérisée en ce qu'elle comporte des seconds éléments unitaires (15, 25, 35, 55) semblables entre eux, assemblés bout à bout et solidarisés, sur une de leurs faces par la plaque de matériau isolant (11, 21, 31, 51), les premiers et seconds éléments étant placés de chaque côté de la plaque et les seconds éléments constituant une contre-cloison.

3. Pièce de construction selon l'une quelconque des revendications 1 et 2, caractérisée en ce que les premiers éléments unitaires (10, 20, 30, 50) sont réalisés en un matériau choisi dans le groupe comportant le béton, la terre cuite et les pierres de construction.

4. Pièce de construction selon l'une quelconque des revendications 1 à 3, caractérisée en ce que les premiers éléments sont des éléments de coffrage (10) en forme de U notamment pour linteau.

5. Pièce de construction selon l'une quelconque des revendications 1 à 3, caractérisée en ce que les premiers éléments sont des éléments de coffrage (20) en forme de cadres, notamment pour poteau.

6. Pièce de construction selon l'une quelconque des revendications 1 à 3, caractérisée en ce qu'elle constitue une pièce d'encadrement (30) de porte ou fenêtre.

7. Pièce de construction selon l'une quelconque des revendications 1 à 3, caractérisée en ce qu'elle constitue une pièce d'appui (50) de fenêtre ou baie.

8. Pièce de construction selon l'une quelconque des revendications 5, 6 et 7, caractérisée en ce que les premiers éléments unitaires (30, 50) présentent des alvéoles (34, 54) au moins dans leurs parties autres que celles adjacentes à la plaque de matériau isolant (31, 51).

## Claims

1. Prefabricated construction piece forming sacrifice shuttering and comprising a plurality of first unitary elements made of construction material assembled end to end, characterized in that the first unitary elements (10, 20, 30, 50) are connected at least on one of their faces by a plate (11, 21, 31, 51) of heat-insulating material which is mechanically connected to each of them by a tenon and mortise type connection and which is made of a material chosen from the group constituted by polyurethane foams and phenolic foams.

2. Construction piece according to Claim 1, characterized in that it comprises second unitary elements (15, 25, 35, 55) similar to one another, assembled end to end and connected, on one of their faces, by the plate (11, 21, 31, 51) of insulating material, the first and second elements being placed on each side of the plate and the second elements constituting a counter-partition.

3. Construction piece according to either of Claims 1 and 2, characterized in that the first unitary elements (10, 20, 30, 50) are made of a material chosen from the group including concrete, terra cotta and construction stones.

4. Construction piece according to any one of Claims 1 to 3, characterized in that the first elements are U-shaped shuttering elements (10) particularly for lintel.

5. Construction piece according to any one of Claims to 3, characterized in that the first elements are shuttering elements (20) in the form of frames, particularly for post.

6. Construction piece according to any one of Claims 1 to 3, characterized in that it constitutes a door or window frame piece (30).

7. Construction piece according to any one of Claims 1 to 3, characterized in that it constitutes a support piece (50) for window or bay.

8. Construction piece according to any one of Claims 5, 6 and 7, characterized in that the first unitary elements (30, 50) present cells (34, 54) at least in their parts other than those adjacent the plate (31, 51) of insulating material.

## Patentansprüche

1. Fertigbauteil, das ein verlorenes Verschalungselement bildet und aus mehreren endseitig aneinandergereihten Primäreinheitselementen aus Baumaterial besteht, dadurch gekennzeichnet, dass die Primäreinheitselemente (10, 20, 30, 50) zumindest an einer ihrer Flächen durch eine Platte (11, 21, 31, 51) aus wärmeisolierendem Material fest verbunden sind, die mit jedem der Primäreinheitselemente durch eine zapfen- und lochartige Verbindung mechanisch verbunden ist und die aus einem Material gebildet ist, das aus der aus Polyurethan- und Phenolschäumen bestehenden Gruppe gewählt ist.

2. Bauteil nach Anspruch 1, dadurch gekennzeichnet, dass er aneinandergereihte, gleichartige Sekundäreinheitselemente (15, 25, 35, 55) aufweist, die an einer Seitedurch die Platte (11, 21, 31, 51) aus wärmeisolierendem Material fest verbunden sind, wobei sich die Primär- und Sekundärelemente auf jeder Seite der Platte befinden und die Sekundärelemente eine Vorwand darstellen.

3. Bauteil nach einem der Ansprüche 1 und 2, dadurch gekennzeichnet, dass die Primäreinheitselemente (10, 20, 30, 50) aus einem Material gebildet sind, das aus der aus Beton, gebranntem Ton und Bausteinen bestehenden Gruppe gewählt ist.

4. Bauteil nach einem der Ansprüche 1 bis 3, dadurch gekennzeichnet, dass die Primärelemente U-förmige Verschalungselemente (10) sind, insbesondere für Stürze.

5. Bauteil nach einem der Ansprüche 1 bis 3, dadurch gekennzeichnet, dass die Primärelemente rahmenförmige Verschalungselemente (20) sind, insbesondere für Pfeiler.

6. Bauteil nach einem der Ansprüche 1 bis 3, dadurch gekennzeichnet, dass es ein Tür- oder Fensterrahmenteil (30) darstellt.

7. Bauteil nach einem der Ansprüche 1 bis 3, dadurch gekennzeichnet, dass es ein Fenster-oder Öffnungsbrüstungsteil (50) darstellt.

8. Bauteil nach einem der Ansprüche 5, 6 und 7, dadurch gekennzeichnet, dass die Primäreinheitselemente (30, 50) zumindest an ihren nicht an die Isolierplatte (31, 51) grenzenden Teilen Hohlräume (34, 54) aufweisen.
